# EUROPÄISCHE PATENTSCHRIFT

(11) **EP 2 851 123 B1**
(45) Veröffentlichungstag und Bekanntmachung des Hinweises auf die Patenterteilung: **01.04.2020**
(21) Anmeldenummer: 13185324.4
(22) Anmeldetag: 20.09.2013
(51) Int. Cl.: B02C 13/284

(54) **Hammerbrecher-Rost**
Hammer crusher grate
Grille de concasseur à marteaux

(43) Veröffentlichungstag der Anmeldung: 25.03.2015
(73) Patentinhaber: Metso Germany GmbH, 40235 Düsseldorf (DE)
(72) Erfinder: Haßler, Martin, 40211 Düsseldorf (DE); Retzmann, Thomas, 41472 Neus (DE)
(74) Vertreter: Hoffmann Eitle

(56) Entgegenhaltungen:
- EP-A1- 0 624 445
- EP-A1- 2 457 662
- WO-A1-90/00933
- WO-A1-2010/103241
- FR-A1- 2 382 269

## Beschreibung

Die Erfindung betrifft einen Hammerbrecher-Rost. Ein solcher Hammerbrecher-Rost ist Bestandteil eines Hammerbrechers, auch Hammermühle genannt, also einer Zerkleinerungsmaschine, die beispielsweise zur industriellen Rohstoffaufbereitung, aber auch zur Zerkleinerung von Wertstoffen (Reststoffen) verwendet wird.

Zentrales Element eines solchen Hammerbrechers ist ein Rotor mit horizontal angeordneter Welle und umlaufenden Zerkleinerungswerkzeugen (Hämmern), die auf das zu zerkleinernde Material einwirken. Ihre Zerkleinerungswirkung beruht primär auf der Prall- und Schlagbeanspruchung des Aufgabegutes durch die am Rotor gelenkig angeordneten Hämmer. Ein solcher Hammerbrecher ist beispielsweise aus der US 6,371,393 B1 bekannt.

Hammerbrecher können über einen oder mehrere Rotoren verfügen, die meistens zentrisch im Brecherarbeitsraum angeordnet sind. Die nachstehenden Ausführungen beziehen sich der Einfachheit halber auf einen Einwellen-Hammerbrecher (gemäß US 6,371,393 B1), lassen sich analog aber auch auf Hammerbrecher mit mehreren Rotoren übertragen.

Das von den Hämmern zerkleinerte Aufgabegut wird anschließend über Roste zum einen nachzerkleinert, zum anderen aus der Maschine herausgeführt. Bei der aus der US 6,371,393 B1 bekannten Hammermühle sind dies ein so genannter Unterrost (unterhalb des Rotors) und ein so genannter Oberrost (oberhalb des Rotors).

Während der Unterrost, der Zylinderform des Rotors folgend, gekrümmt ist, hat der Oberrost, der im Abstand oberhalb des Rotors verläuft, im wesentlichen die Form eines Quaders.

Die WO 90/00933 A1 zeigt einen Hammerbrecher, bei dem ein Oberrost mittels einer Kolben-/Zylindereinheit verschiebbar angeordnet ist. Aus der WO 2010/103241 A1 ist ein klappbarer Rost für eine Hammermühle bekannt. Die FR 2382269 A zeigt einen Oberrost für eine Hammermühle, der gleitend in die gewünschte Position gebracht werden kann. Die EP 0 624 445 A1 beschreibt eine Hammermühle mit Oberrost, der auf einem Rahmen liegt.

Der Stand der Technik und die Erfindung werden nachstehend anhand eines solchen quaderförmigen Oberrostes näher beschrieben, lassen sich analog aber auch auf andere geometrische Formen von Rosten übertragen.

Der Oberrost weist in einer Aufsicht also eine Rechteckform auf und ist durch zwei äußere Längsseiten und zwei äußere Breitseiten charakterisiert.

Im Stand der Technik liegt der Oberrost mit seinen äußeren Längsseiten und Breitseiten lose auf korrespondierenden Abschnitten des Gehäuses des Hammerbrechers auf. Da der Oberrost ein Verschleißteil ist muss er regelmäßig ausgetaucht werden. Dazu wird bei der aus der US 6,371,393 B1 bekannten Hammermühle der Oberteil der Hammermühle aufgeklappt, um einen Zugang zum Oberrost zu schaffen. Dabei kann es passieren, dass der Oberrost zumindest über eine gewisse Strecke angehoben/verschoben wird und dann unkontrolliert in die Hammermühle zurückfällt. Dies hat insbesondere zwei Ursachen:
- Durch die ständige Schlagbeanspruchung während des Betriebes und/oder Verunreinigungen kann sich die Position des Oberrostes verändern, so dass der Oberrost am Oberteil der Hammermühle zumindest temporär "anhaftet".
- Als Material für den Oberrost wird häufig Mangan-Hartstahl verwendet, ein Material mit sehr hoher Zähigkeit und Verschleißfestigkeit, allerdings mit dem Nachteil, dass der Werkstoff unter Schlagbeanspruchung "wächst", und zwar insbesondere durch eine verformungsinduzierte Martensitbildung. Dabei kann das Material um bis zu drei Vol.-% "wachsen" (sich ausdehnen).

Durch dieses Wachsen kann es ebenfalls zu einem Verklemmen des Oberrostes am Oberteil kommen, was unerwünscht ist.

Die beschriebene Werkstoffeigenschaft von Mangan-Hartstahl hat außerdem den Nachteil, dass durch das Wachsen des Materials mechanische Spannungen in den Rost induziert werden, wenn der Rost innerhalb einer festen Aufnahme angeordnet wird oder insbesondere wenn der Rost selber ortsfest moniert wird.

Der Erfindung liegt die Aufgabe zugrunde, diese Nachteile zu beseitigen und einen Hammerbrecher-Rost anzubieten, der möglichst viele der nachfolgenden Eigenschaften besitzt:
- Der Rost soll sicher und formstabil sein.
- Der Rost soll verschleißbeständig sein.
- Mechanische Belastungen des Rostes außerhalb der Schlagbeanspruchung durch das zu zerkleinernde Material sollen weitestgehend vermieden werden.
- Der Rost soll sicher positionierbar und sicher austauschbar sein.

Der Erfindung liegen folgende Überlegungen zugrunde:
Die oben beschriebenen Nachteile bekannter Roste lassen sich vermeiden, wenn der Rost speziell im beziehungsweise am Gehäuse der zugehörigen Hammermühle gelagert wird.

Grundsätzlich würde es genügen, den quaderförmigen Rost (insbesondere an einer seiner vier Eckbereiche) durch ein Festlager zu sichern und im übrigen zwischen den äußeren Längsseiten und Breitseiten und korrespondierenden Gehäuseabschnitten des Hammerbrechers soviel Spiel zu lassen, dass der Rost bei der genannten Dehnung unter Schlagbeanspruchung in diese Freiräume hineinwachsen kann, ohne Induzierung irgendwelcher mechanischer Spannungen vom Gehäuse des Hammerbrechers in den Rost.

Bei dieser Ausführungsform wären das Dehnungsverhalten und insbesondere die Richtung der Dehnung jedoch weitestgehend unkontrollierbar. Der Rost könnte sich um das Festlager in der Rostebene drehen, was unerwünscht ist.

Die Erfindung schlägt deshalb eine Ausführungsform vor, die neben dem erwähnten Festlager mindestens ein Loslager vorsieht, das dem Rost eine Bewegung in einer Richtung des Koordinatensystems erlaubt, eine unerwünschte Verdrehung des Rostes in der Hammermühle jedoch zuverlässig verhindert. Die Position (Orientierung) des Rostes bleibt innerhalb technischer Toleranzen vollständig erhalten. Es ist lediglich dafür zu sorgen, dass parallel zu den Längs- und/oder Breitseiten genügend Raum zur Verfügung steht, damit der Rost in diese Räume hineinwachsen kann, ohne auf Anschläge oder Gegenlager aufzulaufen.

In ihrer allgemeinsten Ausführungsform betrifft die Erfindung danach einen Hammerbrecher-Rost mit folgenden Merkmalen:
- Einer Rechteckform in einer Aufsicht,
- zwei äußeren Längsseiten und zwei äußeren Breitseiten,
- einer ersten Einrichtung, die einen Teil eines Festlagers bildet, mit dem der Hammerbrecher-Rost an einem Gehäuse eines zugehörigen Hammerbrechers befestigt werden kann,
- einer zweiten Einrichtung, die einen Teil eines ersten Loslagers bildet, entlang dem der Hammerbrecher-Rost am Gehäuse des Hammerbrechers beweglich in Richtung der Längsseiten oder Breitseiten geführt werden kann.

In einer Ausführungsform umfasst der Oberrost eine dritte Einrichtung, die einen Teil eines zweiten Loslagers bildet, entlang dem der Hammerbrecher-Rost am Gehäuse des Hammerbrechers beweglich in einer Richtung geführt werden kann, die senkrecht zu der Bewegungsrichtung ist, die die zweite Einrichtung ermöglicht.

Mit anderen Worten: der Hammerbrecher-Rost wird über zwei oder drei Lager im Hammerbrecher-Gehäuse gesichert und positioniert. Das Festlager dient zur Sicherung gegen unbeabsichtigtes Lösen. Durch das Festlager wird beispielsweise vermieden, dass der Rost unbeabsichtigt bewegt (angehoben) wird, wenn die Maschine geöffnet wird, oder der Rost sich in der Lagerebene verdreht.

Das oder die Loslager haben die Aufgabe, das spannungsfreie Wachsen des Rostes in zwei zu einander senkrechten Richtungen innerhalb der Hauptfläche des Rostes sicherzustellen.

Das Festlager muss nicht unbedingt spielfrei sein. Vielmehr wird es, zum Beispiel um die Montage des Rosts zu erleichtern, ein gewisses Spiel im Rahmen üblicher Toleranzen zulassen, beispielsweise eine Bewegung von maximal 10 mm in jede Richtung des Koordinatensystems, alternativ maximal 7 mm, maximal 5 mm oder maximal 3 mm.

Mindestens eine dieser Einrichtungen kann entlang einer äußeren Längsseite oder äußeren Breitseite angeordnet werden. Diese Ausführungsform ist auch bevorzugt, wenngleich nicht zwingend notwendig, denn eine oder mehrere Einrichtungen könnten grundsätzlich auch beispielsweise in der Mitte des Rostes vorgesehen werden.

Wie in der nachfolgenden Zeichnung illustriert ist eine Ausführungsform möglich, bei der alle drei Einrichtungen entlang der äußeren Längsseiten und/oder Breitseiten angeordnet sind.

Die erste Einrichtung ist nach einer weiteren Ausführungsform im Endbereich einer Breitseite oder im Endbereich einer Längsseite angeordnet, beispielsweise im Eckbereich zwischen einer Breitseite und einer korrespondierenden Längsseite.

Die zweite Einrichtung beziehungsweise die dritte Einrichtung sind vorzugsweise in einem Abstand zur ersten Einrichtung angeordnet, insbesondere dann, wenn die durch die Einrichtung ermöglichte lineare Beweglichkeit des Rostes in ihrer Länge begrenzt ist. Insoweit sollte der erwähnte Abstand zur ersten Einrichtung beispielsweise mindestens der Hälfte der maximalen Erstreckung der korrespondierenden Breitseite oder Längsseite entsprechen. Dies entspricht ebenfalls der nachfolgenden Figurenbeschreibung.

Die Einrichtungen können konstruktiv unterschiedlich ausgeführt werden. Grundsätzlich gilt, dass in jedem Fall die Einrichtungen mit korrespondierenden Einrichtungen zusammenwirken müssen, die insbesondere am Gehäuse der Hammermühle vorgesehen werden. Typischerweise ist ein Teil der Einrichtung ein so genannter "männlicher Teil" (englisch: "male part") und der korrespondierende Teil ein "weiblicher Teil" (englisch: "female part").

Hierzu gehören Nut-/Feder-Gestaltungen ebenso, wie "Stift-/Loch"-Verbindungen, Steckverbindungen, Bajonettverschlüsse oder dergleichen.

Nach einer ersten Ausführungsform besteht die erste Einrichtung aus einem Loch oder einem Stift. Ist der Rost mit einem Loch ausgebildet wird am Gehäuse ein zugehöriger Stift vorgesehen, der in das Loch eingreift, sodass beide im Zusammenwirken die Festlager-Funktion übernehmen.

Der Begriff Loch/Stift schließt Schrauben/Gewinde-Verbindungen ein, insbesondere auch solche mit "Kopf" um eine Sicherung des Rostes in Vertikalrichtung zu erreichen.

Die zweite Einrichtung, die dritte Einrichtung oder die zweite und die dritte Einrichtung können analog aus einem Längsloch oder einem Stift bestehen. Das Längsloch weist die gewünschte Orientierung auf, in der der Rost "beweglich" sein soll, wobei sich während des Bewegungsvorgangs die Position des Stiftes innerhalb des Längsloches analog verschiebt.

Aus der oben beschriebenen Funktion und Wirkungsweise des Hammerbrecher-Rostes mit den genannten Einrichtungen ergibt sich, dass das Längsloch in Längsrichtung vorzugsweise eine Minimallänge aufweisen sollte, die der maximal zu erwartenden Dehnung des Hammerbrecher-Rostes in dieser Längsrichtung unter Betriebsbedingungen entspricht.

Für einen Hammerbrecher-Rost aus Mangan-Hartstahl gilt beispielsweise, dass eine typische maximale Dehnung drei bis vier Vol.-% beträgt. Bei einer Erstreckung einer Längsseite des Rostes von 3.000 mm entspricht dies einem Längsloch mit einer Minimallänge zwischen 90 und 120 mm. Selbstverständlich kann das Längsloch auch eine größere Länge aufweisen; insoweit gibt lediglich die maximale Erstreckung der korrespondierenden Längsseite oder Breitseite eine konstruktive Grenze.

Wie oben erläutert haben die Loslager im Bereich der zweiten und dritten Einrichtung lediglich "Führungsfunktion", um das spannungsfreie Ausdehnen des Rostwerkstoffes in der entsprechenden Richtung zu gewährleisten.

Weitere Merkmale der Erfindung ergeben sich aus den Merkmalen der Unteransprüche sowie den sonstigen Anmeldungsunterlagen.

Die Erfindung wird nachstehend anhand eines Ausführungsbeispieles näher erläutert. Dabei zeigen - jeweils in schematisierter Darstellung -
- Figur 1:: einen Vertikalschnitt durch einen Hammerbrecher mit einem erfindungsgemäßen Hammbrecher-Rost
- Figur 2:: eine dreidimensionale Ansicht des Hammerbrecher-Rostes gemäß Figur 2.
- Figur 3:: eine Aufsicht des Hammerbrecher-Rostes gemäß Figur 1
- Figuren 4a bis c:: verschiedene Ansichten des Oberrostes gemäß Figur 2 im eingebauten Zustand

Der in Figur 1 dargstellte Hammerbrecher entspricht gattungsgemäß dem Hammerbrecher gemäß US 6,371,393 B1, sodass nachstehend nur die wesentlichsten Anlagenteile erläutert werden und im übrigen auf die Offenbarung der US-Patentschrift Bezug genommen wird.

Die Maschine besteht aus drei Teilen, einem Unterteil H1, einem Mittelteil H2 und einem Oberteil H3. Der Oberteil H3 kann um ein Gelenk G in Pfeilrichtung P verschwenkt werden. Bei geöffnetem Oberteil H3 ist ein Oberrost 10 der Anlage zugänglich, dessen Einzelheiten sich aus den Figuren 2 bis 4 ergeben und nachstehend näher erläutert werden.

Mit Abstand unterhalb des Oberrostes 10 ist ein Rotor R mit (nicht dargestellten) schwingenden Hämmern zu erkennen, also das Zerkleinerungsaggregat. Unterhalb des zylinderförmigen Rotors R befindet sich ein Unterrost U, der parallel zu einem Teilstück der Umfangsfläche des Rotors R verläuft.

Rechts oberhalb vom Rotor R ist eine Zuführöffnung Z für das zu zerkleinernde Gut, hier: Automobil-Karossen, erkennbar.

Die Erfindung bezieht sich grundsätzlich nur auf großindustrielle Anlagen beziehungsweise deren Teile.

Der Oberrost 10 gemäß Figur 2 hat eine angenäherte Quaderform. In der Aufsicht ergibt sich ein Rechteck. Der Rost weist entsprechend zwei äußere Längsseite L1, L2 und zwei äußere Breitseiten B1, B2 auf, die eine gitterartige Roststruktur einrahmen, die wiederum aus senkrecht zueinander verlaufenden Stegen 12, 14 besteht, die Gitteröffnungen 16 begrenzen. Die Stege 12 verlaufen unter einem Winkel von 20° zur Z-Richtung.

Wie Figur 2 zeigt bestehen die Längsseiten L1, L2 aus zwei parallel zueinander verlaufenden Blechen L1.1, L1.2.

Im Endbereich der Längsseite L1, und zwar im Eckbereich zur Breitseite B2, sind die Bleche L1.1, L1.2 jeweils mit einem kreisrunden Loch 18.1, 18.2 versehen. Die Löcher 18.1, 18.2 fluchten vertikal zueinander. Sie bilden eine erste Einrichtung E1, die einen Teil eines Festlagers bildet, mit dem der Hammerbrecher-Rost 10 an einem Gehäuse GH des Hammerbrechers befestigt werden kann, wie die Figuren 4a bis c zeigen und nachstehen noch näher erläutert wird.

Im Abstand zu den Löchern 18.1, 18.2 sind in den Blechen L1.1, L1.2 Langlöcher 20.1, 20.2 angeordnet, und zwar analog zu den Löchern 18.1, 18.2 vertikal zueinander fluchtend. Die Längserstreckung der Langlöcher 20.1, 20.2 verläuft in Y-Richtung. Die Langlöcher 20.1, 20.2 bilden eine zweite Einrichtung E2 als Bestandteil eines ersten Loslagers.

Im Endbereich der äußeren Längsseite L2, etwa gegenüber den Löchern 18.1, 18.2, sind zwei weitere Langlöcher 22.1, 22.2 in Blechen L2.1, L2.2 angeordnet. Die Längsseite L2 ist analog der Längsseite L1 gestaltet, wie sich insbesondere aus den Figuren 4a bis c ergibt.

Auch die Langlöcher 22.1, 22.2 bilden eine dritte Einrichtung als Bestandteil eines zweiten Loslagers. Sie verlaufen vertikal fluchtend zueinander, ihre größte Ausdehnung haben sie jedoch in X-Richtung, wie insbesondere Figur 3 zeigt.

Die Figuren 4a bis c zeigen den Oberrost 10 im Einbauzustand.

Zu diesem Zweck ist das Loch 18.2 mittels einer Schraube SC (nur symbolisch darstellt) am Gehäuse GH des Hammerbrechers befestigt. Loch 18.2 und Schraube SC bilden demnach das Festlager zur Befestigung des Oberrostes 10 innerhalb des Hammerbrechers.

In dem Bereich, in dem das Langloch 20.2 des Blechs L1.2 auf dem Gehäuse GH aufliegt erstreckt sich ein Stift ST1 vom Gehäuse GH durch das Langloch 20.2 nach oben (Figur 4c), sodass das Langloch 20.2 und der Stift ST1 gemeinsam ein erstes Loslager bilden. Dieses Loslager erlaubt eine Bewegung des Oberrostes 10 in Y-Richtung unabhängig vom Festlager 18.2/SC.

Eine analoge Stiftanordnung ST2 ergibt sich im Bereich des Langlochs 22.2, wobei Stift ST2 und Langloch 22.2 aufgrund der beschriebenen Ausrichtung eine Beweglichkeit des Oberrostes 10 in X-Richtung auf dem Gehäuse GH erlauben.

Das Festlager aus Schraube SC und Loch 18.2 stellt sicher, dass der Oberrost 10 unverändert in seiner Funktionsposition bleibt, auch wenn der Oberteil H3 der Anlage um das Gelenk G aufgeklappt wird.

Die Loslager (20.2, ST1; 22.2, ST2) stellen sicher, dass Ausdehnungen des Materials (Mangnesit-Hartstahl) des Oberrostes 10 unter Schlagbeanspruchung kompensiert werden können, indem der Rost entlang der Langlöcher 20.2, 22.2 beweglich geführt wird.

Die Stifte ST1, 2 beziehungsweise die Schraube SC können durch die jeweils korrespondierenden Löcher 18.1, 18.2; 20.1, 20.2, 22.1, 22.2 hindurch geführt werden; im übrigen dienen die Löcher 18.1, 20.1, 22.1 auch der einfacheren Montage.

## Patentansprüche

1. Hammerbrecher-Rost mit folgenden Merkmalen:
a) einer Rechteckform in einer Aufsicht,
b) zwei äußeren Längsseiten (LI, L2) und zwei äußeren Breitseiten (Bl, B2),
c) einer ersten Einrichtung (El), die einen Teil eines Festlagers bildet, mit dem der Hammerbrecher-Rost an einem Gehäuse (GH) eines zugehörigen Hammerbrechers befestigt werden kann,
d) einer zweiten Einrichtung (E2), die einen Teil eines ersten Loslagers bildet, entlang dem der Hammerbrecher-Rost am Gehäuse (GH) des Hammerbrechers beweglich in Richtung der Längsseiten (LI, L2) oder der Breitseiten (Bl, B2) geführt werden kann.

2. Hammerbrecher-Rost nach Anspruch 1, mit einer dritten Einrichtung (E3), die einen Teil eines zweiten Loslagers bildet, entlang dem der Hammerbrecher-Rost am Gehäuse (GH) des Hammerbrechers beweglich in einer Richtung senkrecht zur Bewegungsrichtung des ersten Loslagers geführt werden kann.

3. Hammerbrecher-Rost nach Anspruch 1 oder 2, bei dem mindestens eine Einrichtung (El, E2, E3) entlang einer äußeren Längsseite (LI, L2) oder äußeren Breitseite (Bl, B2) angeordnet ist.

4. Hammerbrecher-Rost nach Anspruch 1 oder 2, bei dem alle Einrichtungen (E1, E2, E3) entlang der äußeren Längsseiten (LI, L2) und Breitseiten (B1, B2) angeordnet sind.

5. Hammerbrecher-Rost nach Anspruch 1 oder 2, bei dem alle drei Einrichtungen (E1, E2, E3) entlang der äußeren Längsseiten (LI, L2) oder Breitseiten (B1, B2) angeordnet sind.

6. Hammerbrecher-Rost nach Anspruch 1, bei dem die erste Einrichtung (E1) im Endbereich einer Breitseite (Bl, B2) oder im Endbereich einer Längsseite (LI, L2) angeordnet ist.

7. Hammerbrecher-Rost nach Anspruch 1, bei dem. die erste Einrichtung (El) im Eckbereich (L2-B1; B1-L1; L1-B2; B2-L2) einer Breitseite (B1, B2) mit einer korrespondierenden Längsseite (LI, L2) angeordnet ist.

8. Hammerbrecher-Rost nach. Anspruch 1 oder 2, bei dem die zweite Einrichtung (E2) und/oder die dritte Einrichtung (E3) in einem Abstand zur ersten Einrichtung (El) angeordnet sind, der mindestens der Hälfte der maximalen Erstreckung (EB, EL) der korrespondierenden Breitseite (B1, B2) oder Längsseite (LI, L2) entspricht.

9. Hammerbrecher-Rost nach Anspruch 1, bei der die erste Einrichtung (E1) aus einem Loch (18.1, 18.2) oder einem Stift besteht.

10. Hammerbrecher-Rost nach Anspruch 1, bei der die zweite Einrichtung (E2), die dritte Einrichtung (E3) oder die zweite und die dritte Einrichtung (E2, E3) aus einem Längsloch (20.1, 20.2; 22.1) oder einem Stift bestehen.

11. Hammerbrecher-Rost nach Anspruch 10, bei der das Längsloch (20.1, 20.2; 22.1) in Längsrichtung eine Minimallänge aufweist, die der maximal zu erwartenden Dehnung des Hammerbrecher-Rosts in dieser Längsrichtung unter Betriebsbedingungen entspricht.

12. Hammerbrecher-Rost nach Anspruch 1 aus Mangan-Hartguss.

## Claims

1. Hammer crusher grate with the following features:
(a) a rectangular shape in a top view;
(b) two outer longitudinal sides (L1, L2) and two outer broad sides (B1, B2);
(c) a first device (E1) which forms part of a fixed bearing for fixing the hammer crusher grate to a housing (GH) of an associated hammer crusher;
(d) a second device (E2) which forms part of a first movable bearing, along which the hammer crusher grate can be movably guided on the housing (GH) of the hammer crusher in the direction of the longitudinal sides (L1, L2) or the broad sides (B1, B2).

2. Hammer crusher grate according to claim 1, with a third device (E3) which forms part of a second movable bearing along which the hammer crusher grate can be movably guided on the housing (GH) of the hammer crusher in a direction perpendicular to the direction of movement of the first movable bearing.

3. Hammer crusher grate according to claim 1 or 2, in which at least one device (E1, E2, E3) is arranged along an outer longitudinal side (L1, L2) or outer broad side (B1, B2).

4. Hammer crusher grate according to claim 1 or 2, in which all devices (E1, E2, E3) are arranged along the outer longitudinal sides (L1, L2) and broad sides (B1, B2).

5. Hammer crusher grate according to claim 1 or 2, in which all three devices (E1, E2, E3) are arranged along the outer longitudinal sides (L1, L2) or broad sides (B1, B2).

6. Hammer crusher grate according to claim 1, in which the first device (E1) is arranged in the end region of a broad side (B1, B2) or in the end region of a longitudinal side (L1, L2).

7. Hammer crusher grate according to claim 1, wherein the first device (E1) is arranged in the corner region (L2-B1; B1-L1; L1-B2; B2-L2) of a broad side (B1, B2) with a corresponding longitudinal side (L1, L2).

8. Hammer crusher grate according to claim 1 or 2, in which the second device (E2) and/or the third device (E3) are arranged at a distance from the first device (E1) which corresponds to at least half of the maximum extension (EB, EL) of the corresponding broad side (B1, B2) or longitudinal side (L1, L2).

9. Hammer crusher grate according to claim 1, in which the first device (E1) consists of a hole (18.1, 18.2) or a pin.

10. Hammer crusher grate according to claim 1, in which the second device (E2), the third device (E3) or the second and third devices (E2, E3) consist of an elongated hole (20.1, 20.2; 22.1) or a pin.

11. Hammer crusher grate according to claim 10, in which the elongated hole (20.1, 20.2; 22.1) in the longitudinal direction has a minimum length which corresponds to the maximum expected elongation of the hammer crusher grate in this longitudinal direction under operating conditions.

12. Hammer crusher grate according to claim 1 made of manganese cast iron.

## Revendications

1. Grille de concasseur à marteaux avec les caractéristiques suivantes :
a) une forme rectangulaire dans une vue du dessus,
b) deux côtés longitudinaux (L1, L2) extérieurs et deux côtés larges (B1, B2) extérieurs,
c) un premier appareil (E1), qui forme une partie d'un palier fixe, avec lequel la grille de concasseur à marteaux peut être fixée au niveau d'un boîtier (GH) d'un concasseur à marteaux associé,
d) un deuxième appareil (E2), qui forme une partie d'un premier palier lâche, le long duquel la grille de concasseur à marteaux peut être guidée de manière mobile au niveau du boîtier (GH) du concasseur à marteaux en direction des côtés longitudinaux (L1, L2) ou des côtés larges (B1, B2).

2. Grille de concasseur à marteaux selon la revendication 1, avec un troisième appareil (E3), qui forme une partie d'un deuxième palier lâche, le long duquel la grille de concasseur à marteaux peut être guidée de manière mobile au niveau du boîtier (GH) du concasseur à marteaux dans une direction de manière perpendiculaire par rapport à la direction de déplacement du premier palier lâche.

3. Grille de concasseur à marteaux selon la revendication 1 ou 2, où au moins un appareil (E1, E2, E3) est disposé le long d'un côté longitudinal (L1, L2) extérieur ou d'un côté large (B1, B2) extérieur.

4. Grille de concasseur à marteaux selon la revendication 1 ou 2, où l'ensemble des appareils (E1, E2, E3) est disposé le long des côtés longitudinaux (L1, L2) et des côtés larges (B1, B2) extérieurs.

5. Grille de concasseur à marteaux selon la revendication 1 ou 2, où l'ensemble des trois appareils (E1, E2, E3) est disposé le long des côtés longitudinaux (L1, L2) ou des côtés larges (B1, B2) extérieurs.

6. Grille de concasseur à marteaux selon la revendication 1, où le premier appareil (E1) est disposé dans la zone d'extrémité d'un côté large (B1, B2) ou dans la zone d'extrémité d'un côté longitudinal (L1, L2).

7. Grille de concasseur à marteaux selon la revendication 1, où le premier appareil (E1) est disposé dans la zone de coin (L2-B1 ; B1-L1 ; L1-B2 ; B2-L2) d'un côté large (B1, B2) avec un côté longitudinal (L1, L2) correspondant.

8. Grille de concasseur à marteaux selon la revendication 1 ou 2, où le deuxième appareil (E2) et/ou le troisième appareil (E3) sont disposés à une distance par rapport au premier appareil (E1), qui correspond au moins à la moitié de l'extension maximale (EB, EL) du côté large (B1, B2) ou du côté longitudinal (L1, L2) correspondant.

9. Grille de concasseur à marteaux selon la revendication 1, où le premier appareil (E1) est constitué d'un trou (18.1, 18.2) ou d'une tige.

10. Grille de concasseur à marteaux selon la revendication 1, où le deuxième appareil (E2), le troisième appareil (E3) ou le deuxième et le troisième appareil (E2, E3) sont constitués d'un trou oblong (20.1, 20.2 ; 22.1) ou d'une tige.

11. Grille de concasseur à marteaux selon la revendication 10, où le trou oblong (20.1, 20.2 ; 22.1) présente dans la direction longitudinale une longueur minimale, qui correspond à l'allongement maximal attendu de la grille de concasseur à marteaux dans ladite direction longitudinale dans des conditions de fonctionnement.

12. Grille de concasseur à marteaux selon la revendication 1 composée d'une fonte à base de manganèse.
